# EUROPÄISCHE PATENTSCHRIFT

(11) **EP 0 953 392 B1**
(45) Veröffentlichungstag und Bekanntmachung des Hinweises auf die Patenterteilung: **27.08.2003**
(21) Anmeldenummer: 99103744.1
(22) Anmeldetag: 26.02.1999
(51) Int. Cl.: B22D 17/22

(54) **Verfahren zum Herstellen von Dauerformen**
Process for making permanent moulds
Procédé de préparation de moules permanent

(30) Priorität: 30.04.1998 DE 19819592
(43) Veröffentlichungstag der Anmeldung: 03.11.1999
(73) Patentinhaber: Bodycote IMT Industrial Materials Technologie GmbH, 43145 Essen (DE)
(72) Erfinder: Graf, Wolfram, Dr., 45133 Essen (DE)
(74) Vertreter: Happe, Otto, Dipl.-Ing.

(56) Entgegenhaltungen:
- DE-A- 4 426 544
- JP-A- 1 027 919
- JP-A- 2 075 440
- JP-A- 61 088 942
- US-A- 2 811 761

## Beschreibung

Die Erfindung betrifft ein Verfahren zum Einbringen räumlich gestalteter, der Temperierung dienender metallener Rohrleitungen in eine metallene Dauerform zum Urformen von Metallen oder Kunststoffen unter Druck, wobei die Rohrleitungen dem räumlichen Verlauf der Gravurflächen der Kavität zumindest weitgehend angepaßt werden.

Dauerformen zum Urformen von Metallen unter Druckanwendung, beispielsweise von Aluminium- oder Zinkdruckguá oder von Kunststoffen, durch Druck- oder Spritzgießen, sowie Formeinsätze oder Kerne im Bereich der Kavität der Dauerform werden häufig mit der Temperierung dienenden Kanälen versehen. Diese Kanäle werden während der Urformung mit einem Kühlmittel beaufschlagt, das der Steuerung der Wärmeabfuhr beim Erstarren und Abkühlen des Formteils dient.

Die Kanäle werden vorwiegend durch Bohren hergestellt und verlaufen daher geradlinig. Das Anpassen der Kanäle an einen räumlichen Verlauf der Gravurflächen der Kavität ist daher sehr schwierig. Hierzu werden im allgemeinen viele Bohrungen aus geeigneten Richtungen eingebracht und in der Form miteinander verbunden. Da ein großer Teil der Bohrungen aus Hilfsbohrungen besteht, müssen diese später wieder verschlossen werden. Trotz des hohen Fertigungsaufwandes können die auf die vorgenannte Weise hergestellten Kanäle nur abschnittsweise der Gravur folgen. Daher genügen die so hergestellten Dauerformen unter Wärmeübertragungsaspekten den Anforderungen häufig nur sehr unzureichend. Darüber hinaus bilden die notwendigen Hilfsbohrungen statische Schwachstellen der hochbelasteten Dauerformen, die zum Ausgangspunkt von Ermüdungserscheinungen werden und dadurch zum Ausfall der Dauerform führen können.

Bei einem anderen bekannten Verfahren werden die der Temperierung dienenden Kanäle in der Weise gebildet, daß die Dauerform zunächst in einfache raumerfüllende geometrische Körper, wie Platten, Zylinder, Kegel o. dgl., zerlegt werden. In diese Körper werden dann die Kanäle eingefräst. Danach werden die einzelnen Körper unter Einfügung von Dichtungen wieder zusammengesetzt. Dieses Verfahren kann nur dann Anwendung finden, wenn die Zerlegung der Dauerform so vorgenommen werden kann, daß die einzelnen Körper die Hohlform zumindest teilweise enthalten. Eine Dauerform mit nach diesem Verfahren gebildeten Kanälen weist gegenüber einer Dauerform mit gebohrten Kanälen eine geringere Steifigkeit auf. Außerdem können Dichtungsprobleme auftreten.

Bekannt ist ferner ein pulvermetallurgisches Verfahren, das es erlaubt, beliebig gestaltete Temperiersysteme in Druckgußformen einzubringen (DE 44 26 544 A1). Bei diesem Verfahren werden die Kanäle durch einen metallenen Werkstoff, insbesondere Kupfer, modelliert. Die räumlich geformten Metallstäbe werden zunächst in einem Blechbehälter, der die spätere Form enthalten bzw. darstellen soll, konstruktionsmäßig verlegt. Dann wird der Behälter mit einem Metallpulver aufgefüllt und gasdicht verschlossen. Danach wird das Metallpulver heißisostatische kompaktiert. Im Anschluß daran werden die Metallstäbe aus dem Formkörper ausgeschmolzen und somit die Kühlkanäle freigelegt.

Aus der Literatur (Powder Matallurgy 1996, Vol. 39, No. 4) ist ein weiteres pulvermetallurgiches Verfahren bekannt, bei dem Rohrleitungen aus Stahl räumlich beliebig in einem Behälter verlegt und an den Enden mit diesem gasdicht verschweißt werden. Analog dem vorstehend beschriebenen Verfahren wird der Behälter mit Metallpulver aufgefüllt, gasdicht verschlossen und heißisostatisch gepreßt. Da die Stahlrohre bei diesem bekannten Verfahren von innen mit dem Druckmedium der Heißisostatpresse beaufschlagt werden, bleibt ihr Öffnungsquerschnitt während des Kompaktierungsprozesses bis auf eine isotrope Schwindung weitgehend unbeeinflußt.

Die beiden letztgenannten bekannten Verfahren zeichnen sich durch ihre nahezu beliebige räumliche Gestaltungsfreiheit aus. Dennoch fanden diese Verfahren bisher nur wenig Verbreitung. Dies ist darauf zurückzuführen, daß die Genauigkeit der Leitungsführung in der fertigen Form erheblich eingeschränkt ist und damit in krassem Gegensatz zu der sonst üblichen hohen Präzision des Formenbaus steht. Dieser Mangel ist die Folge der nicht sehr genau vorhersehbaren Schwindung des Formenkörpers beim Kompaktierungsprozeß. Im Formenbau sind die pulvermetallurgischen Verfahren nicht bekannt.

Der Erfindung liegt die Aufgabe zugrunde, ein Verfahren zum Einbringen räumlich gestalteter Rohrleitungen in eine metallene Dauerform zu schaffen, das es ermöglicht, die Rohrleitungen räumlich weitgehend frei, jedoch mit hoher Lagegenauigkeit zu gestalten und im Innern einer metallenen Dauerform stoff- und formschlüssig zu verbinden.

Die gestellte Aufgabe wird bei dem Verfahren der eingangs beschrieben Art dadurch gelöst,
- daß die Dauerform bzw. der zu kühlende Formkörper oder Formeinsatz in eine Vielzahl planparalleler Schichten, wie Rechteck-, Vieleck- oder Zylinderplatten, zerlegt wird, die so bemessen sind, daß die spätere Gravur von den Schichten vielfach geschnitten wird,
- daß jede Schicht mit mindestens einer Nut versehen wird, wobei die Nuten derart angeordnet werden, daß sie mit dem gewünschten Verlauf der Kühlrohre entlang der Kontur der später einzuarbeitenden Gravur übereinstimmen,
- daß in die Nuten die Kühlrohre eingefügt und befestigt werden,
- daß die Schichten in der richtigen Reihenfolge lagengenau zu der Gesamtform zusammengelegt und fixiert werden,
- daß die zusammengelegten und fixierten Schichten in einen die Gesamtform allseitig engumschlieáenden Blechcontainer eingekapselt werden, wobei der Blechcontainer im Bereich der austretenden Kühlrohre entsprechende Öffnungen aufweist, durch die die Kühlrohre hindurchgeführt sind,
- daß der Blechcontainer gasdicht verschlossen und luftleer gepumpt wird
- und daá der Blechcontainer derart heißisostatisch gepreßt wird, daß die einzelnen Schichten untereinander und mit den Kühlrohren diffusiv verschweißt werden.

Da jede Schnittfläche der einzelnen Schichten dazu bestimmt ist, mindestens ein Kühlrohr aufzunehmen, wird die Anzahl der Schichten durch die Anzahl der erforderlichen Kühlrohre festgelegt.

Nach Abschluß des erfindungsgemäßen Verfahrens sind alle Teile metallurgisch miteinander verbunden. Die diffusionsverschweißten Schichten sind nicht mehr trennbar.

Die Kontaktflächen der einzelnen Schichten sind so innig verbunden, daß sie weder durch Ultraschallprüfung noch metallographisch wieder auffindbar sind. Die Festigkeit des Diffusionsverbundes unterscheidet sich nicht von der Festigkeit des Grundwerkstoffs der Dauerform.

Die nach dem erfindungsgemäßen Verfahren hergestellte diffusionsverschweißte Dauerform läßt sich weichglühen und in jeder sonstigen Weise bearbeiten, beispielsweise um die Gravur in die Dauerform einzuarbeiten.

In Ausgestaltung der Erfindung wird zwischen den zusammengelegten und fixierten Schichten und dem Blechcontainer ein metallenes oder keramisches Pulverbett eingebracht.

Das Pulverbett hat - abhängig von der Art des gewählten Pulverbetts - unterschiedliche Wirkungen. Ein metallenes Pulverbett, das zweckmäßigerweise aus artgleichem Werkstoffstahlpulver gebildet ist, wird dann gewählt, wenn nach dem heißisostatischen Pressen eine feste Verbindung zu den Schichten herbeigeführt werden soll. Hierbei dient das Pulverbett dazu, Lücken, Spalte und Hohlräume auszugleichen. Ein keramisches, nicht sinteraktives Pulverbett, beispielsweise aus Aluminium- oder Zirkoniumoxid, hat eine gegenteilige Wirkung. In diesem Falle wird durch das heißisostatische Pressen keine Verbindung zwischen den Schichten und dem Pulverbett sowie dem Blechcontainer gebildet, so daß sich der Container zum Schluß mit geringem Aufwand entfernen läßt.

Das erfindungsgemäße Verfahren kann noch dadurch verbessert werden, daß der Blechcontainer vor dem Verschließen mit Inertgas, vorzugsweise Stickstoff, gespült wird und daß das Verschließen des Blechcontainers unter Inertgas erfolgt. Hierbei erfolgt zweckmäßigerweise das Verschließen des Blechcontainers bei Umgebungsdruck.

In weiterer Ausgestaltung der Erfindung erfolgt die Zerlegung der Dauerform bzw. des zu kühlenden Formkörpers oder Formeinsatzes in Schichten sowohl senkrecht als auch waagerecht zur Formentrennebene. Die Dauerform besteht somit aus senkrechten und/oder waagerechten und/oder gemischten Stapeln planparalleler Schichten.

Nach einem anderen Merkmal der Erfindung erfolgt die Zerlegung der Dauerform bzw. des zu kühlenden Formkörpers oder Formeinsatzes in Schichten sowohl senkrecht als auch waagerecht zur Schließrichtung des Formwerkzeugs.

In bestimmten Fällen kann es vorteilhaft sein, daß die Zerlegung der Dauerform bzw. des zu kühlenden Formkörpers oder Formeinsatzes in Schichten in beliebig im Raum angeordnete Ebenen erfolgt.

Bei einer bevorzugten Ausführungsform der nach dem erfindungsgemäßen Verfahren hergestellten metallenen Dauerform zum Urformen von Metallen oder Kunststoffen unter Druck ist die Dauerform aus bekannten Formenstählen, wie Werkzeug- und Schnellarbeitsstählen, gebildet.

Bei einer anderen Ausführungsform der nach dem erfindungsgemäßen Verfahren hergestellten metallenen Dauerform zum Urformen von Metallen oder Kunststoffen unter Druck ist die Dauerform aus bekannten Nickel-, Kupferoder Aluminiumlegierungen gebildet.

Die vorstehend genannten Werkstoffe haben sich im Formenbau bestens bewährt.

Eine besonders zweckmäßige Ausführungsform des Gegenstandes der Erfindung besteht darin, daß auch für die Kühlrohre Stähle, insbesondere Rostfreistähle, oder Nickel-, Kupfer- und Aluminiumlegierungen verwendet werden.

Zweckmäßigerweise sind die einzelnen Schichten der Dauerform bzw. des zu kühlenden Formkörpers oder Formeinsatzes mit Entlüftungskanälen versehen.

Die nach dem erfindungsgemäßen Verfahren hergestellte Dauerform kann noch dadurch verbessert werden, daß die einzelnen Schichten der Dauerform bzw. des zu kühlenden Formkörpers oder Formeinsatzes mit einer Profilierung versehen sind. Hierdurch werden die Kontaktflächen der einzelnen Schichten miteinander verzahnt.

Eine weitere Verbesserung der Dauerform kann dadurch erreicht werden, daß die einzelnen Schichten der Dauerform bzw. des zu kühlenden Formkörpers oder Formeinsatzes mit Zapfen, Stiften o. dgl. versehen sind, die in entsprechende Ausnehmungen, die in den jeweils angrenzenden Schichten vorgesehen sind, eingreifen. Dadurch ist eine sehr genaue Fixierung der Bestandteile der Dauerform vor deren diffusivem Verschweißen gewährleistet.

Bei bestimmten Verläufen der Kühlrohre kann es zweckmäßig sein, daß zwischen oder neben den mit mindestens einer Nut versehenen Schichten mindestens eine zusätzliche Schicht vorgesehen ist, die keine Nut aufweist.

In der Zeichnung sind Ausführungsbeispiele von nach dem erfindungsgemäßen Verfahren hergestellten Dauerformen schematisch dargestellt. Es zeigen:
- Fig. 1: eine Draufsicht auf eine Dauerform;
- Fig. 2: eine Vorderansicht eines Teils einer Dauerform;
- Fig. 3: mehrere Schichten einer Dauerform in der Art einer Explosionszeichnung;
- Fig. 4: eine Vorderansicht eines anderen Teils einer Dauerform;
- Fig. 5: mehrere Schichten einer anderen Dauerform in der Art einer Explosionszeichnung;

Die in der Zeichnung dargestellten Dauerformen sind in Schichten 1 zerlegt und weisen im Bereich der Schnittflächen der Schichten 1 Kühlleitungen 2 auf. Die Kühlleitungen 2 sind dabei der Gravur 3 der Kavität angepaßt. Der besseren Übersicht wegen sind in der Fig. 1 die Kühlleitungen 2 durch dünne Vollinien dargestellt.

Die die Dauerform bildenden Schichten 1 sind mit Nuten 4 versehen (Fig. 3), in die die Kühlleitungen 2 eingefügt sind. Es kann aber auch eine zusätzliche Schicht 1' vorgesehen sein, die keine Nut aufweist. Wie aus den Fig. 1 und 2 zu ersehen ist, sind die zusammengelegten und fixierten Schichten 1 von einem Blechcontainer 5 eingekapselt, aus dem die Kühlleitungen 2 nach außen hervorragen.

Wie aus Fig. 4 zu ersehen ist, können die Schichten 1 der Dauerform mit einer Profilierung 7 und/oder mit Zapfen 8 versehen sein.

Bei dem in Fig. 5 dargestellten Ausführungsbeispiel weisen die Schichten 1 der Dauerform Entlüftungskanäle 6 auf.

## Patentansprüche

1. Verfahren zum Einbringen räumlich gestalteter, der Temperierung dienender metallener Rohrleitungen in eine metallene Dauerform zum Urformen von Metallen oder Kunststoffen unter Druck, wobei die Rohrleitungen dem räumlichen Verlauf der Gravurflächen der Kavität zumindest weitgehend angepaßt werden,
**dadurch gekennzeichnet,**
1.1 daß die Dauerform bzw. der zu kühlende Formkörper oder Formeinsatz in eine Vielzahl planparalleler Schichten (1), wie Rechteck-, Vieleckoder Zylinderplatten, zerlegt wird, die so bemessen sind, daß die spätere Gravur (3) von den Schichten (1) vielfach geschnitten wird,
1.2 daß jede Schicht (1) mit mindestens einer Nut (4) versehen wird, wobei die Nuten (4) derart angeordnet werden, daß sie mit dem gewünschten Verlauf der Kühlrohre (2) entlang der Kontur der später einzuarbeitenden Gravur (3) übereinstimmen,
1.3 daß in die Nuten (4) die Kühlrohre (2) eingefügt und befestigt werden,
1.4 daß die Schichten (1) in der richtigen Reihenfolge lagengenau zu der Gesamtform zusammengelegt und fixiert werden,
1.5 daß die zusammengelegten und fixierten Schichten (1) in einen die Gesamtform allseitig engumschließenden, gasdichten Blechcontainer (5) eingekapselt werden, wobei der Blechcontainer (5) im Bereich der austretenden Kühlrohre (2) entsprechende Öffnungen aufweist, durch die die Kühlrohre (2) hindurchgeführt sind,
1.6 daß der Blechcontainer (5) luftleer gepumpt und gasdicht verschlossen wird
1.7 und daß der Blechcontainer (5) derart heißisostatisch gepreßt wird, daß die einzelnen Schichten (1) untereinander und mit den Kühlrohren (2) diffusiv verschweißt werden.

2. Verfahren nach Anspruch 1, **dadurch gekennzeichnet, daß** zwischen den zusammengelegten und fixierten Schichten (1) und dem Blechcontainer (5) ein metallenes oder keramisches Pulverbett eingebracht wird.

3. Verfahren nach Anspruch 1 oder 2, **dadurch gekennzeichnet, daß** der Blechcontainer (5) vor dem Verschließen mit Inertgas, vorzugsweise Stickstoff, gespült wird und daß das Verschließen des Blechcontainers (5) unter Inertgas erfolgt.

4. Verfahren nach Anspruch 3, **dadurch gekennzeichnet, daß** das Verschließen des Blechcontainers (5) bei Umgebungsdruck erfolgt.

5. Verfahren nach einem der Ansprüche 1 bis 4, **dadurch gekennzeichnet, daß** die Zerlegung der Dauerform bzw. des zu kühlenden Formkörpers oder Formeinsatzes in Schichten (1) sowohl senkrecht als auch waagerecht zur Formentrennebene erfolgt.

6. Verfahren nach einem der Ansprüche 1 bis 4, **dadurch gekennzeichnet, daß** die Zerlegung der Dauerform bzw. des zu kühlenden Formkörpers oder Formeinsatzes in Schichten (1) sowohl senkrecht als auch waagerecht zur Schließrichtung des Formwerkzeugs erfolgt.

7. Verfahren nach einem der Ansprüche 1 bis 4, **dadurch gekennzeichnet, daß** die Zerlegung der Dauerform bzw. des zu kühlenden Formkörpers oder Formeinsatzes in Schichten (1) in beliebig im Raum angeordnete Ebenen erfolgt.

## Claims

1. Process for integrating three-dimensionally shaped metal pipe work designed for tempering, in a permanent metal mould for master-pattern molding of metals or plastics under pressure, in the course of which the pipe work, at least to a great extent, is adapted to the three-dimensionality of the engraved area of the cavity (mould cavity),
**characterized by** the fact,
1.1 that the permanent metal mould or the mould body or die insert resp. to be cooled is dissected into a multitude of plane-parallel layers (1), such as rectangular, polygonal or cylinder plates, which are dimensioned so that the subsequent engraving (3) of the various layers (1) is cut many times;
1.2 that each layer (1) is provided with a minimum of one groove (4), in which connection the grooves (4) are arranged so that they coincide with the required arrangement of the cooling tubes (2) along the contour of the engraving (3) to be incorporated later;;
1.3 that the cooling tubes (2) are introduced into the grooves (4) and fixed in the grooves (4);
1.4 that the layers (1) are arranged and fixed in the correct order and in exact layers to form the whole mould, and then the layers are fixed;
1.5 that the layers (1) thus put together and fixed, are encapsulated in a gas tight sheet metal container (5) enclosing the whole mould on all sides, with the sheet metal container (5) being provided in the area of the protruding cooling tubes (2) with adequate openings through the cooling tubes (2);
1.6 that the air in the sheet metal container (3) is evacuated completely, and the sheet metal container (3) is then closed gas tight;
1.7 and that the sheet metal container (5) is subject to hot isostatic pressing so that the individual layers (1) are diffusion welded amongst each other and with the cooling tubes (2).

2. A process according to Claim 1, **characterized by** the fact that between the layers (1) put together and fixed, and the sheet metal container (5) a metallic or ceramical powder bed is introduced.

3. A process according to Claim 1 or 2, **characterized by** the fact that, before closing, the sheet meal container (5) is scavenged with inert gas, preferably with nitrogen before being closed, and that the closing of the sheet metal container (5) is effected under inert gas.

4. A process according to Claim 3, **characterized by** the fact that the closing of the sheet metal container (5) is effected under ambient pressure.

5. A process according to one of the Claims 1 through 4, **characterized by** the fact that the dissecting of the permanent mould of the mould body or die insert resp. to be cooled, into layers (1) takes place both in the vertical and horizontal direction to the mould or die parting plane.

6. A process according to one of the Claims 1 through 4, **characterized by** the fact that the dissecting of the permanent mould of the mould body or die insert respectively to be cooled, into layers (1) takes place both in the vertical and horizontal direction of the mould/die.

7. A process according to one of the Claims 1 through 4, **characterized by** the fact that the dissection of the permanent mould of the mould body or die insert respectively to be cooled, in layers (1) is effected in any optional plane in the space.

## Revendications

1. Procédés destinés à l'insertion de tubes métalliques de forme libre pour la climatisation dans un moule permanent métallique servant à la première transformation de métaux ou de matières plastiques sous pression, les tubes étant adaptés au moins en grande partie à la configuration spatiale des surfaces de gravure de la cavité. Les procédés présentent les caractéristiques suivantes :
1.1. le moule permanent respectivement la forme ou le porte-empreinte devant être refroidis sont divisés en de multiples couches (1) parallèles formées, par exemple de plaques rectangulaires, polygonales ou cylindriques dimensionnées de manière à ce que la gravure (3) ultérieure soit fréquemment coupée par les couches (1),
1.2. chaque couche (1) est munie d'une cannelure (4) au moins, les cannelures (4) étant disposées de sorte qu'elles coïncident avec le tracé souhaité des tubes de refroidissement (2) le long du contour de la gravure (3) appliquée ultérieurement,
1.3. les tubes de refroidissement (2) sont insérés et fixés dans les cannelures (4),
1.4. les couches (1) sont assemblées dans l'ordre exact des couches correspondantes et fixées pour former le moule complet,
1.5. les couches (1) assemblées et fixées sont encapsulées dans un coffre en tôle (5) étanche aux gaz et entourant étroitement le moule complet de tous les côtés, le coffre en tôle (5) étant pourvu d'ouvertures dans les zones correspondant aux sorties des tubes de refroidissement (2) dans lesquels sont placés ces tubes de refroidissement (2),
1.6. le coffre en tôle (5) est mis sous vide et fermé de façon à être étanche aux gaz,
1.7. le coffre en tôle (5) est moulé par compression isostatique à chaud de sorte que les différentes couches (2) soient soudées de manière diffusive.

2. Procédé suivant la revendication 1, **caractérisé par** l'introduction d'un lit de poudre métallique ou céramique entre les couches (1) assemblées et fixées et le coffre en tôle (5),

3. Procédé suivant les revendications 1 ou 2, **caractérisé par le fait que** le coffre en tôle (5) est rincé avant d'être fermé avec un gaz inerte, de préférence de l'azote, et que le coffre en tôle (5) est fermé sous gaz inerte.

4. Procédé suivant la revendication 3, **caractérisé par le fait que** le coffre en tôle (5) est fermé à pression ambiante.

5. Procédé suivant l'une des revendications de 1 à 4, **caractérisé par** la subdivision du moule permanent respectivement de la forme ou du porte-empreinte devant être refroidis en couches (1) disposées aussi bien à la verticale qu'à l'horizontale par rapport au plan de désassemblage des moules.

6. Procédé suivant l'une des revendications de 1 à 4, **caractérisé par** la subdivision du moule permanent respectivement de la forme ou du porte-empreinte devant être refroidis en couches (1) disposées aussi bien à la verticale qu'à l'horizontale par rapport au sens de fermeture de l'outil de forme.

7. Procédé suivant l'une des revendications de 1 à 4, **caractérisé par** la subdivision du moule permanent respectivement de la forme ou du porte-empreinte devant être refroidis en couches (1) disposées en plans orientés librement dans l'espace.
